# EUROPÄISCHE PATENTSCHRIFT

(11) **EP 0 672 015 B1**
(45) Veröffentlichungstag und Bekanntmachung des Hinweises auf die Patenterteilung: **09.07.1997**
(21) Anmeldenummer: 94930157.6
(22) Anmeldetag: 05.10.1994
(51) Int. Cl.: B65H 19/30

(54) **TRAGWALZEN-WICKELMASCHINE**
KING ROLL WINDING MACHINE
SYSTEME D'ENROULAGE A ROULEAUX PORTEURS

(30) Priorität: 06.10.1993 DE 4334029
(43) Veröffentlichungstag der Anmeldung: 20.09.1995
(73) Patentinhaber: Jagenberg Papiertechnik GmbH, 41468 Neuss (DE)
(72) Erfinder: DROPCZYNSKI, Hartmut, D-41541 Dormagen (DE); KÜHNHOLD, Michael, D-41238 Mönchengladbach (DE)
(74) Vertreter: Thul, Hermann, Dipl.-Phys.
(86) Internationale Anmeldenummer: EP9403288
(87) Internationale Veröffentlichungsnummer: WO9509795

(56) Entgegenhaltungen:
- DE-A- 4 003 504
- GB-A- 2 065 081
- GB-A- 2 183 610

## Beschreibung

### Technisches Gebiet

Die Erfindung betrifft eine Tragwalzen-Wickelmaschine zum Aufwickeln von Materialbahnen, inbesondere von Papier- oder Kartonbahnen, auf Hülsen gemäß dem Oberbegriff des Patentanspruchs 1.

### Stand der Technik

Bei Tragwalzen-Wickelmaschinen sind Rollenausstoß- und Hülseneinlegevorrichtungen bekannt, die bei einem Rollenwechsel die vollen Rollen aus dem Walzenbett ausstoßen und neue Hülsen in das Walzenbett einlegen.

Aus der DE-OS 38 11 871 ist es bekannt, als Ausstoßvorrichtung einen um die einlaufseitige Tragwalze schwenkbaren Ausstoßbalken mit einer Ausstoßfläche einzusetzen, die bis an die Tragwalze reicht und deren obere Begrenzung in vorgeschwenkter Position sich bis in den Bereich der Scheitellinie der auslaufseitigen Tragwalze erstreckt. So lassen sich angewickelte Wickelrollen mit geringem Durchmesser zwischen der Ausstoßfläche des Ausstoßbalkens und der Tragwalze, über die ausgestoßen wird, einklemmen und durch eine Drehbewegung dieser Tragwalze aus dem Walzenbett heben.

Die DE-OS 40 03 504 beschreibt eine Tragwalzen-Wickelmaschine, die als Ausstoßvorrichtung eine Ausstoßrolle enthält, die an seitlichen, um die Achse der einlaufseitigen, die Bahn von unten in das Walzenbett umlenkenden Tragwalze schwenkbaren Schwenkarmen frei drehbar gelagert ist. Vor der einlaufseitigen Tragwalze ist eine Einrichtung zum Auftragen eines Klebemittels und eine Perforiereinrichtung angeordnet, mit der die Bahn geschwächt werden kann. Bei einem Rollenwechsel wird die Bahn zunächst geschwächt und die geschwächte Stelle in das Walzenbett bewegt. Das Durchtrennen der Bahn erfolgt anschließend durch Zugerhöhung durch Drehen der Wickelrolle mit der auslaufseitigen Tragwalze, während die Ausstoßrolle die Wickelrolle etwas von der einlaufseitigen Tragwalze anhebt. Die vollen Wickelrollen werden anschließend von der Ausstoßrolle über die auslaufseitige Tragwalze ausgestoßen.

Damit die Ausstoßrolle volle Wickelrollen mit größerem Durchmesser (z. B. 1000 mm) über die auslaufseitige Tragwalze ausstoßen kann, ist es erforderlich, sie in einem gewissen radialen Abstand von der einlaufseitigen Tragwalze anzuordnen. Dann ist sie jedoch nicht in der Lage, Wickelrollen mit kleinerem Durchmesser (z. B. 200 mm) von der einlaufseitigen Tragwalze für ein Durchtrennen der Bahn anzuheben.

Aus der GB-A-2 183 610 ist eine Tragwalzen-Wickelmaschine zum Aufwickeln von Materialbahnen mit zwei angetriebenen Tragwalzen bekannt, bei der die Materialbahn von der einlaufseitigen Tragwalze umgelenkt von unten in das Walzenbett geführt wird. Zum Anheben einer vollen Wickelrolle von der einlaufseitigen Tragwalze und zum Ausstoßen aus dem Walzenbett ist eine Drückvorrichtung um die einlaufseitige Tragwalze schwenkbar angeordnet. Die Drückvorrichtung besteht aus einem schwenkbar an Schwenkarmen befestigten kastenförmigen Teil, an dem vorne zwei Drückwalzen befestigt sind, von denen eine etwas gegenüber dem kastenförmigen Teil hervorstehend gelagert ist. Die in einer seitlichen Kulissenführung geführten Drückwalzen heben die Wickelrolle von der einlaufseitigen Tragwalze und drücken sie über die auslaufseitige Tragwalze. Wickelrollen mit sehr keinem Durchmesser werden von einer zwischen den Tragwalzen hochfahrbaren Bahnhaltevorrichtung angehoben, damit sie von der vorderen Drückwalze über die auslaufseitige Tragwalze geschoben werden können.

### Darstellung der Erfindung

Der Erfindung liegt die Aufgabe zugrunde, bei einer gattungsgemäßen Tragwalzen-Wickelmaschine die Wickelrollenausstoßvorrichtung so zu verbessern, daß sie in der Lage ist, Wickelrollen mit stark unterschiedlichem Durchmesser sowohl von der einlaufseitigen Tragwalze zum Durchtrennen anzuheben als auch über die auslaufseitige Tragwalze aus dem Walzenbett auszustoßen.

Diese Aufgabe wird mit den Merkmalen des Patentanspruchs 1 gelöst.

Nach der Erfindung wird zum Ausstoßen einer vollen Wickelrolle aus dem Walzenbett eine Ausstoßvorrichtung mit einer Ausstoßfläche eingesetzt, die zum Ausstoßen von Wickelrollen mit großem Durchmesser in einem ausreichenden Abstand von der einlaufseitigen Tragwalze angeordnet ist. Zum Anheben von Wickelrollen mit kleinem Durchmesser für das Durchtrennen der Bahn ist im Freiraum zwischen der Ausstoßfläche und der Tragwalze eine Anheberolle mit möglichst geringem Abstand zur Tragwalze angeordnet, die so in der Lage ist, Wickelrollen mit geringem Durchmesser anzuheben. Beim Anheben der Wickelrolle wird zunächst ein Kontakt mit der Ausstoßfläche vermieden, damit die Wickelrollen zum Durchtrennen der Bahn und/oder zur Herstellung von Klebeverbindungen problemlos von der auslaufseitigen Tragwalze gedreht werden können. Die nur in eine Drehrichtung wirkende Freilaufsperre ermöglicht das Entfernen von Wickelrollen aus dem Walzenbett, deren Durchmesser für ein Ausstoßen zu gering ist. Diese Wickelrollen lassen sich zwischen der auslaufseitigen Tragwalze und der Anheberolle einklemmen und durch eine Drehbewegung dieser Tragwalze soweit anheben, bis sie zwischen der Ausstoßfläche und Tragwalze eingeklemmt sind und so weiter angehoben werden.

Die Unteransprüche enthalten bevorzugte, da besonders vorteilhafte Ausgestaltungen der Erfindung.

Mit der in den Ausstoßbalken integrierten Hülseneinlegevorrichtung nach Anspruch 2 lassen sich die neuen Hülsen gleichzeitig mit dem Ausstoßen der vollen Wickelrollen einlegen. Eine getrennte Hülseneinlegevorrichtung nach Anspruch 3 ermöglicht die Verwendung von Hülsen mit sehr großem Durchmesser.

### Kurze Beschreibung der Zeichnungen

Die Zeichnungen dienen zur Erläuterung der Erfindung anhand vereinfacht dargestellter Ausführungsbeispiele.
- Figur 1: zeigt schematisch die Seitenansicht einer Tragwalzen-Wickelmaschine nach der Erfindung während des Aufwickelns.
- Figur 2: zeigt den Beginn eines Rollenwechsels nachdem Klebestreifen aufgetragen wurden und die Bahn perforiert ist.
- Figur 3: zeigt das Anheben der Wickelrolle zum Durchtrennen der Bahn.
- Figur 4: zeigt das Ausstoßen einer Wickelrolle.
- Figur 5: zeigt das Einlegen einer neuen Wickelhülse und
- Figur 6: die Befestigung des Bahnanfangs an der neuen Wickelhülse.

Die Figuren
- 7 bis 9: zeigen das Entfernen von Wickelrollen mit sehr geringem Durchmesser aus dem Walzenbett.
- Figur 10: zeigt eine Tragwalzen-Wickelmaschine mit einer getrennten, um die auslaufseitige Tragwalze schwenkbaren Hülseneinlegevorrichtung.

### Wege zur Ausführung der Erfindung

Die Tragwalzen-Wickelmaschine weist zwei angetriebene Tragwalzen 1, 2 auf, zwischen den ein Walzenbett 3 ausgebildet ist, in dem die Wickelrollen 4 während des Aufwickelns auf den Tragwalzen 1, 2 aufliegen. Die von einer Längsschneideeinrichtung 5 in Einzelbahnen aufgeteilte Materialbahn 6, vorzugsweise eine Papier- oder Kartonbahn, wird von unten, von der einlaufseitigen Tragwalze 1 umgelenkt, durch den Spalt zwischen den Tragwalzen 1, 2 in das Walzenbett 3 geführt und auf fluchtend aufgereihte Hülsen 7 gewickelt. Derartige Doppeltragwalzen-Wickelmaschinen sind vielfach bekannt und z. B. in der DE-OS 32 07 461 beschrieben, so daß auf Einzelteile, soweit sie nicht die Erfindung betreffen, nicht eingegangen wird.

An beiden Stirnseiten der einlaufseitigen Tragwalze 1 ist im Maschinengestell jeweils ein nach unten abgewinkelter Schwenkhebel 8 mittels einer Kolben-Zylinder-Einheit um eine zur Drehachse der Tragwalze 1 koaxiale Achse schwenkbar gelagert. Die Hebel 8 tragen an ihrer Oberseite eine Rollenanhebe- und -ausstoßvorrichtung mit einer integrierten Hülseneinlegeeinrichtung, die nachfolgend näher beschrieben wird.

An der Oberseite des sich radial erstreckenden Teils jedes Schwenkhebels 8 ist außerhalb des Querschnittsbereichs der Tragwalze 1 eine sich über die Arbeitsbreite erstreckende Ausstoßvorrichtung 9 befestigt. Die Ausstoßvorrichtung 9 besteht aus einem im Querschnitt etwa gabelförmigen Lagerteil 10, das in Richtung der Einschwenkbewegung zum Walzenbett 3 offen ist. Am freien Ende des der Tragwalze 1 benachbarten Arms des Lagerteils 10 ist eine sich über die Arbeitsbreite der Maschine, also über die axiale Länge der Tragwalzen 1, 2, erstreckende Anheberolle 11 mit möglichst geringem Abstand zur Tragwalze 1 gelagert. Die Anheberolle 11 ist gleichsinnig zum Drehsinn der Tragwalze 1 - im Ausführungsbeispiel gegen den Uhrzeigersinn - frei drehbar, eine Drehung in Gegenrichtung - also im Uhrzeigersinn - verhindert eine nicht dargestellte Freilaufsperre. Am freien Ende des anderen Arms des Lagerteils 10 ist ein Hebel 12 angelenkt, an dem die Ausstoßfläche 13 befestigt ist. Die Ausstoßfläche 13 ist mittels einer am abgewinkelten Teil des Schwenkarms 8 befestigten Kolben-Zylinder-Einheit 14 um eine zur Tragwalzenachse 1 parallele Achse klappbar und stützt sich in niedergeklappter Position auf dem der Tragwalze 1 benachbarten Arm des Lagerteils 10 ab. Die Kolben-Zylinder-Einheit 14 ist in den Figuren 1 bis 6 nur angedeutet und in den Figuren 7 bis 9 detaillierter dargestellt. Die Ausstoßfläche 13 reicht in radialer Richtung zur Tragwalze 1 vom Bereich der Anheberolle 11 soweit nach außen, daß schwere Wickelrollen 4 problemlos über die Tragwalze 2 aus dem Tragwalzenbett auf eine neben der Tragwalze 2 angeordnete schwenkbare Absenkbühne 15 ausgestoßen werden können.

Das Lagerteil 10 trägt zwischen seinen Armen eine sich über die Arbeitsbreite erstreckende Hülsenrinne 16, wobei die Austrittsöffnung der Hülsenrinne 16 zwischen der Anheberolle 11 und dem Hebel 12 durch Verschwenken der Ausstoßfläche 13 geöffnet und verschlossen werden kann. Damit die Anheberolle 11 eine Wickelrolle 4 von der Tragwalze 1 etwas anheben können, ohne daß die Wickelrolle 4 sich sofort an die Ausstoßfläche 13 anlegt, steht sie umfänglich etwas gegen die Ausstoßfläche 13 hervor, wenn diese in Ausstoßposition bei verschlossener Austrittsöffnung der Hülsenrinne 16 niedergeklappt ist. Die Ausstoßfläche 13 verläuft somit in niedergeklappter Position in einem spitzen Winkel zu der durch die Achse der Tragwalze 1 verlaufenden Tangente an die äußere Seite der Anheberolle 11.

An der Einlaufseite, kurz bevor die Bahn 6 die Tragwalze 1 berührt, sind eine Perforiereinrichtung 17 und nachfolgend im von der Bahn 6 umschlungenen Bereich der Tragwalze 1 eine Reihe von Klebebandspendern 18 über die Arbeitsbreite angeordnet. Mit der Perforiereinrichtung 17 läßt sich die Bahn 6 entlang einer quer verlaufenden Linie schwächen. Die Klebebahnspender 18 tragen eine Reihe von doppelseitig klebenden Klebebändern auf die Bahn 6 auf, mit denen die neugeschaffenen Bahnanfänge nach dem Durchtrennen der Bahn 6 an den neuen Hülsen 7 und die Bahnenden an den fertigen Wickelrollen 4 festgeklebt werden. Unterhalb des Spalts zwischen den Tragwalzen 1, 2 ist eine maschinenbreite Stütze 19 angeordnet, an der über die Arbeitsbreite eine Reihe von freilaufenden Bändern 20 befestigt sind, die sich durch Hochbewegen der Stütze 19 an die einlaufseitige Tragwalze 1 zum Halten des neugeschaffenen Bahnanfangs nach dem Durchtrennen anlegen lassen.

Bei der in Fig. 1 während des Aufwickelns gezeigten Tragwalzen-Wickelmaschine wird ein Wickelrollenwechsel wie in den Figuren 2 bis 6 dargestellt durchgeführt.

Bereits während des Aufwickelns eines Satzes von Wickelrollen 4 wird ein Satz neuer Wickelhülsen 7 in die Hülsenrinne 16 eingelegt und diese durch Niederklappen der Ausstoßfläche 13 verschlossen. Anschließend wird die Maschine angehalten, und die Bahn 6 mit der Perforiereinrichtung 17 entlang einer Schwächungslinie 21 geschwächt. Nach dem erneuten Anfahren der Maschine werden von den Klebebandspendern 18 beidseits der Schwächungslinie 21 Klebestreifen 22 aufgetragen, und die Stütze 19 wird mit ihrer Spitze durch den Tragwalzenspalt hochgefahren, so daß die Bänder 20 die Bahn 6 an der Tragwalze 1 halten. Die Absenkbühne 15 wird zur Aufnahme der vollen Wickelrollen 4 an die Tragwalze 2 hochgeschwenkt (Fig. 2).

Wenn die Schwächungslinie 21 sich im Spalt zwischen den Tragwalzen 1, 2 befindet, wird die Maschine erneut angehalten, und die vollen Wickelrollen 4 werden mit der Anheberolle 11 von der Tragwalze 1 etwas abgehoben, wobei sie nicht an der Ausstoßfläche 13 der Ausstoßvorrichtung 9 anliegen. Anschließend wird die Tragwalze 2 gegen den Uhrzeigersinn gedreht, dabei reißt die Bahn 1 an der Schwächungslinie 21 durch, falls dies nicht bereits beim Anheben der Wickelrollen 4 erfolgte. Wie in Fig. 3 gezeigt, werden die Wickelrollen 4 solange gedreht, bis die Bahnenden mit einem Teil der Klebestreifen 22 durch den Spalt zwischen den Wickelrollen 4 und der Anheberolle 11 bewegt wurden. Dabei werden die Bahnenden an den vollen Wickelrollen 4 festgeklebt. Die Schwenkarme 8 werden anschließend weiter hochgeschwenkt, so daß die Ausstoßfläche 13 die Wickelrollen 4 über die Tragwalze 2 weg auf die Absenkbühne 15 drückt. Dabei bewegt sich die Hülsenrinne 16 mit dem Satz neuer Hülsen 7 bis in das Walzenbett 3 (Fig. 4). In dieser Position wird die Ausstoßfläche 13 aufgeklappt, so daß die Hülsen 7 von der Innenseite der Ausstoßfläche 13 geführt in das Walzenbett 3 rollen (Fig. 5). Beim anschließenden Zurückschwenken der Schwenkarme 8 rollen die Hülsen 7 in ihre Anwickelposition im Walzenbett 3.

Nach Auflagen der Druckrolle 23 wird die Wickelmaschine gestartet. Dabei kleben die mit einem Klebstreifen 22 versehenen Bahnanfänge an den Hülsen 7 an (Fig. 6). Nach dem Anwickeln wird die Stütze 19 mit den Bändern 20 abgesenkt und kann die Wickelmaschine auf volle Wickelgeschwindigkeit beschleunigt werden.

Falls Wickelrollen 4 mit einem Durchmesser kleiner als den für das Ausstoßen erforderlichen Mindestdurchmesser aus dem Walzenbett 3 entfernt werden müssen, z.B. weil kurz nach dem Anwickeln ein kompletter Rollensatz zum Ausschuß erklärt werden muß, erfolgt dies auf die in den Figuren 7 bis 9 gezeigte Weise:

Mit einem in der Hülsenrinne 16 anliegenden neuen Satz Hülsen 7 werden die Schwenkarme 8 über die Tragwalze 1 geschwankt, bis die Anheberolle 11 an den auszustoßenden Wickelrollen 4 anliegt und diese mit einer definierten Kraft gegen die Tragwalze 2 drückt (Fig. 7). Die Tragwalze 2 wird anschließend im Uhrzeigersinn angetrieben. Durch die Drehbewegung der Tragwalze 2 werden die Rollen 4 angehoben, da die Freilaufsperre der Anheberolle 11 keine Drehbewegung im Uhrzeigersinn zuläßt. Die Kolben-Zylinder-Einheit drückt dabei permanent die Schwenkarme 8 in Richtung der Tragwalze 2, so daß sich die Ausstoßfläche 13 an den Rollen 4 anlegt sobald diese sich soweit gehoben haben, daß sie nicht mehr von der Anheberolle 11 gehalten werden. Durch weiteres Drehen der Tragwalze 2 werden die Wickelrollen 4 zwischen der Tragwalze 2 und der Ausstoßfläche 13 bis in den Bereich der Scheitellinie der Tragwalzen 2 hochgefördert (Fig. 8), wo sie durch Aufklappen der Ausstoßfläche 13 über den Scheitel der Tragwalze 2 hinweg auf die Absenkbühne 15 geschoben werden. Beim Aufklappen der Ausstoßfläche 13 werden gleichzeitig die neuen Wickelhülsen 7 in das Walzenbett abgelegt (Fig. 9). Die Bahnanfänge werden danach auf die unter der Beschreibung zu Figur 6 erläuterten Art und Weise an den neuen Hülsen 7 befestigt.

Die Fig. 10 zeigt eine Tragwalzen-Wickelmaschine mit einer getrennten, um die auslaufseitige Tragwalze 2 schwenkbaren Hülseeinlagevorrichtung 24. Um Wiederholungen zu vermeiden, sind die mit dem Ausführungsbeispiel nach den Figuren 1 bis 9 übereinstimmenden Bauteile mit den entsprechenden Bezugsnummern bezeichnet. Eine getrennte Hülseneinlegevorrichtung 24 kann erforderlich sein, falls Hülsen 7 mit einem so großen Durchmesser (z. B. größer als 230 mm) Verwendung finden, daß für einen Einbau der Einlagevorrichtung in die Ausstoßvorrichtung 9 nicht genügend Platz zur Verfügung steht. Die Hülsenrinne 16 ist am Ende von zwei Schwenkarmen 25 befestigt, die um die Achse der auslaufseitigen Tragwalze 2 von einer abgesenkten Hülsenaufnahmeposition gegen den Uhrzeigersinn bis in eine in etwa senkrechte Position hochschwenkbar sind, bei der die Hülsen 7 aus der Hülsenrinne 16 in das Walzenbett 3 rollen. Die Ausstoßvorrichtung 9 trägt in der Verlängerung der Ausstoßfläche 13 die Anheberolle 11. Auch bei dieser Ausführungsform steht die Anheberolle 11 umfänglich etwas gegen die Ausstoßfläche 13 hervor, und somit verläuft die Ausstoßfläche 13 in einem spitzen Winkel zu der durch die Achse der Tragwalze 1 verlaufenden Tangente an die äußere Seite der Anheberolle 11. So wird erreicht, daß beim Anheben der Wickelrollen 4 von der Tragwalze 1 diese zunächst keinen Kontakt mit der Ausstoßfläche 13 haben. Die obere Begrenzung der Ausstoßfläche 13 reicht in vorgeschwenktar Position bis in den Bereich der Scheitellinie der auslaufseitigen Tragwalze 2, so daß Wickelrollen 4 mit sehr keinem Durchmesser zwischen der Ausstoßfläche 13 und der Tragwalze 2 eingeklemmt und durch eine Drehbewegung der Tragwalze 2 aus dem Walzenbett 3 entfernt werden können.

Ein Wickelrollenwechsel wird analog zu dem Verfahren nach den Figuren 2 bis 6 durchgeführt, mit dem Unterschied, daß nach dem Ausstoßen der Wickelrollen 4 und ihrem Absenken mit der Absenkbühne 15 zunächst die Ausstoßvorrichtung 9 mit der Anheberolle 11 in die Warteposition zurückgeschwenkt wird und anschließend die neuen Hülsen 7 durch eine Verschwenkung der Schwenkarme 25 zum Walzenbett 3 in dieses eingelegt werden. Bereits während des Rückschwenkens der Hülsenrinne 16 können die neuen Bahnanfänge an den neuen Hülsen 7 festgeklebt werden. Bei der Ausführungsform nach Figur 10 benötigt ein Rollenwechsel etwas mehr Zeit, da die neuen Hülsen 7 nicht gleichzeitig mit dem Ausstoßen der vollen Wickelrollen 4 in das Walzenbett 3 eingelegt werden, sondern in einem getrennten Schritt.

## Patentansprüche

1. Tragwalzen-Wickelmaschine zum Aufwickeln von Materialbahnen (6), insbesondere Papier- oder Kartonbahnen, mit
- zwei angetriebenen Tragwalzen (1, 2), zwischen denen ein Walzenbett (3) ausgebildet ist, wobei die Materialbahn (6) von der einlaufseitigen Tragwalze (1) umgelenkt von unten in das Walzenbett (3) geführt wird, und
- einer Vorrichtung zum Anheben einer vollen Wickelrolle (4) von der einlaufseitigen Tragwalze (1) und zum Ausstoßen aus dem Walzenbett (3) mit folgenden Merkmalen:
-- Eine um die einlaufseitige Tragwalze (1) in Richtung zum Walzenbett (3) schwenkbare Ausstoßvorrichtung (9) mit einer sich zur einlaufseitigen Tragwalze (1) erstreckenden Ausstoßfläche (13), die mit Abstand vor der Tragwalze (1) endet, und
-- eine an der Ausstoßvorrichtung (9) im Freiraum zwischen der Ausstoßfläche (13) und der Tragwalze (1) umfänglich etwas gegenüber der Ausstoßfläche (13) hervorstehend gelagerte Anheberolle (11), die gleichsinnig zur einlaufseitigen Tragwalze (1) drehbar gelagert ist, wobei eine Freilaufsperre eine Drehung der Anheberolle gegensinnig zum Drehsinn dieser Tragwalze (1) verhindert.

2. Tragwalzen-Wickelmaschine nach Anspruch 1, **dadurch gekennzeichnet**, daß die Ausstoßfläche (13) an dem der Anheberolle (11) entgegengesetzten Ende der Ausstoßvorrichtung (9) klappbar gelagert ist und daß in der Ausstoßvorrichtung (9) unterhalb der Ausstoßfläche (13) eine Hülsenrinne (16) angeordnet ist.

3. Tragwalzen-Wickelmaschine nach Anspruch 1, **gekennzeichnet durch** eine getrennte Hülseneinlegevorrichtung (24) mit einer um die auslaufseitige Tragwalze (2) in Richtung zum Walzenbett (3) schwenkbaren Hülsenrinne (16).

4. Tragwalzen-Wickelmaschine nach einem der Ansprüche 1 bis 3, **gekennzeichnet durch** eine vor der ersten Tragwalze (1) angeordneten Perforiereinrichtung (17) zum Schwächen der Bahn (6) und eine Einrichtung (18) zum Auftragen eines Klebemittels (22) auf die Bahn (6).

## Claims

1. Carrier roll winding machine for winding up material webs (6), in particular paper or board webs, having
- two driven carrier rolls (1, 2) between which a roll bed (3) is formed, the material web (6) being guided from below into the roll bed (3), deflected by the inlet-side carrier roll (1), and
- a device for lifting a full wound reel (4) from the inlet-side carrier roll (1) and for ejecting the said reel out of the roll bed (3), having the following features:
-- an ejection device (9) which can be pivoted around the inlet-side carrier roll (1) in the direction of the roll bed (3) and has an ejection surface (13) which extends towards the inlet-side carrier roll (1) and ends at a distance in front of the carrier roll (1), and
-- a lifting roller (11) which is mounted on the ejection device (9) in the free space between the ejection surface (13) and the carrier roll (1) such that it projects circumferentially somewhat over the ejection surface (13) and is mounted such that it can rotate in the same direction as the inlet-side carrier roll (1), a freewheel lock preventing rotation of the lifting roller in the direction opposite to the direction of rotation of this carrier roll (1).

2. Carrier roll winding machine according to Claim 1, characterized in that the ejection surface (13) is mounted such that it can fold on that end of the ejection device (9) which is opposite to the lifting roller (11), and in that a core channel (16) is arranged in the ejection device (9), underneath the ejection surface (13).

3. Carrier roll winding machine according to Claim 1, characterized by a separate core insertion device (24) having a core channel (16) which can be pivoted around the outlet-side carrier roll (2) in the direction of the roll bed (3).

4. Carrier roll winding machine according to one of Claims 1 to 3, characterized by a perforating device (17), arranged in front of the first carrier roll (1), for weakening the web (6), and a device (18) for applying an adhesive (22) onto the web (6).

## Revendications

1. Machine d'enroulage à rouleaux porteurs pour le bobinage de bandes de matière (6), en particulier de bandes de papier ou de carton, avec
- deux rouleaux porteurs entraînés (1, 2), entre lesquels est formé un lit (3), la bande de matière (6) étant introduite par le bas dans le lit (3) après avoir été déviée par le rouleau porteur d'entrée (1),
- un dispositif pour soulever une bobine pleine (4) du rouleau porteur d'entrée (1) et l'expulser hors du lit (3), avec les caractéristiques suivantes:
-- un dispositif d'expulsion (9) pivotant autour du rouleau porteur d'entrée (1) en direction du lit (3), avec une surface d'expulsion (13) s'étendant vers le rouleau porteur d'entrée (1), qui se termine à une certaine distance avant le rouleau porteur (1), et
-- un rouleau souleveur (11) monté dans le dispositif d'expulsion (9) dans l'espace libre entre la surface d'expulsion (13) et le rouleau porteur (1) de façon légèrement proéminente en périphérie par rapport à la surface d'expulsion (13), qui peut tourner dans le même sens que le rouleau porteur (1), un blocage de rotation empêchant une rotation du rouleau souleveur (11) dans le sens opposé au sens de rotation de ce rouleau porteur (1).

2. Machine d'enroulage à rouleaux porteurs suivant la revendication 1, caractérisée en ce que la surface d'expulsion (13) est montée de façon rabattable à l'extrémité du dispositif d'expulsion (9) située à l'opposé du rouleau souleveur (11), et en ce qu'une gouttière à mandrins (16) est disposée dans le dispositif d'expulsion (9) en dessous de la surface d'expulsion (13).

3. Machine d'enroulage à rouleaux porteurs suivant la revendication 1, caractérisée par un dispositif séparé d'introduction de mandrins (24), avec une gouttière à mandrins (16) pivotant autour du rouleau porteur de sortie (2) en direction du lit (3).

4. Machine d'enroulage à rouleaux porteurs suivant l'une quelconque des revendications 1 à 3, caractérisée par un dispositif de perforation (17) disposé avant le premier rouleau porteur (1) pour affaiblir la bande (6) et un dispositif (18) pour appliquer un agent adhésif (22) sur la bande (6).
